# EUROPÄISCHE PATENTANMELDUNG

(11) **EP 3 819 994 A1**
(43) Veröffentlichungstag der Anmeldung: **12.05.2021**
(21) Anmeldenummer: 19208151.1
(22) Anmeldetag: 08.11.2019
(51) Int. Cl.: H01R 13/00, H01R 43/00

(54) **TÜLLENBEREITSTELLUNGSMODUL-TRÄGER**

(71) Anmelder: Schleuniger AG, 3608 Thun (CH)
(72) Erfinder: Imfeld, Ruedi, 6312 Steinhausen (CH)
(74) Vertreter: Patentbüro Paul Rosenich AG

(57) **Zusammenfassung**

Die Erfindung bezieht sich auf einen Tüllenbereitstellungsmodul-Träger (1) zum Anbinden eines Tüllenbereitstellungsmoduls (20) an eine Tüllenbestückungsvorrichtung (30), dadurch gekennzeichnet, dass der Tüllenbereitstellungsmodul-Träger (1)
- eine Aufnahme (2) zum lösbaren Befestigen eines Tüllenbereitstellungsmoduls (20) an dem Träger (1),
- eine mechanische Kupplung (3) zum lösbaren Befestigen des Trägers (1) an einer Tüllenbestückungsvorrichtung (30) und
- zumindest eine Energieversorgungsschnittstelle (4), vorzugsweise eine elektrische und/oder pneumatische Schnittstelle, und/oder zumindest eine Signalübertragungsschnittstelle (5) zum Anbinden an die Tüllenbestückungsvorrichtung (30)
umfasst.

## Beschreibung

Die Erfindung betrifft einen Tüllenbereitstellungsmodul-Träger zum Anbinden eines Tüllenbereitstellungsmoduls an eine Tüllenbestückungsvorrichtung.

Die EP1689049A1 offenbart eine Tüllenbestückungsvorrichtung zum Anbringen von Tüllen an elektrischen Kabeln. Die Tüllenbestückungsvorrichtung besteht aus einem Basismodul zum Tragen eines Tüllenmoduls und eines Bestückungsmoduls, wobei das Tüllenmodul die zu bestückenden Tüllen dem Bestückungsmodul bereitstellt und das Bestückungsmodul die Kabel mit den Tüllen bestückt. Das aus Tüllenspeicher und Fördereinrichtung bestehende Tüllenmodul ist steckbar am Basismodul anbringbar.

Bei einem Tüllenbereitstellungsmodul (auch Tüllenmodul oder Seal-Loader genannt) für den Kabelverarbeitungsbereich werden Tüllen - auch (weather) seals genannt - in einem Behälter bevorratet, anschliessend durch eine Vorrichtung vereinzelt und anschliessend über ein Fördersystem in eine Prozessposition gebracht, von wo aus diese Tüllen übernommen und anschliessend auf eine elektrische Leitung aufgebracht bzw. positioniert werden. Dies dient der Abdichtung der Kontaktverbindung des Kabels gegenüber Feuchtigkeit und/oder Flüssigkeit.

Bei sämtlichen aktuell bekannten Tüllenbereitstellungsmodulen handelt es sich um "geschlossene" Systeme. D. h. jedes Tüllenbereitstellungsmodul hat seine eigene Pick & Place-Lösung sowie Vereinzelungs- und Fördereinheit. Es muss somit das Tüllenbereitstellungsmodul und die Einrichtung zur Tüllenbestückung exakt aufeinander abgestimmt sein, was in der Praxis bedeutet, dass sie vom selben Hersteller sein müssen. Dies ist jedoch für den Kunden nachteilig und gegebenenfalls auch kostspielig, da er stets an denselben Hersteller gebunden ist.

Das Ziel der vorliegenden Erfindung besteht somit darin, zumindest einen Teil der sich aus dem Stand der Technik ergebenden Nachteile zu überwinden und insbesondere einen Tüllenbereitstellungsmodul-Träger bereitzustellen, der die Verwendung unterschiedlicher bzw. von verschiedenen Herstellern stammenden Tüllenbereitstellungsmodulen ermöglicht. Dabei sollen die Funktionen des Tüllenbereitstellungsmoduls, insbesondere Bevorratung, Förderung und Vereinzelung von Tüllen, - wie bis anhin - genutzt werden können. Die Flexibilität soll dadurch erhöht werden und die erforderlichen Umrüstzeiten sollen kurz sein.

Dieses Ziel wird mit einem eingangs erwähnten Tüllenbereitstellungsmodul-Träger dadurch erreicht, dass der Tüllenbereitstellungsmodul-Träger
- eine Aufnahme zum lösbaren Befestigen eines Tüllenbereitstellungsmoduls an dem Träger,
- eine mechanische Kupplung zum lösbaren Befestigen des Trägers an einer Tüllenbestückungsvorrichtung und
- zumindest eine Energieversorgungsschnittstelle, vorzugsweise eine elektrische und/oder pneumatische Schnittstelle, und/oder zumindest eine Signalübertragungsschnittstelle zum Anbinden an die Tüllenbestückungsvorrichtung
umfasst.

Mit dem erfindungsgemässen Tüllenbereitstellungsmodul-Träger wird ein Adapter bereitgestellt, der einerseits ein Tüllenbereitstellungsmodul aufnehmen und halten kann und andererseits an einer Tüllenbestückungsvorrichtung befestigbar ist. Mit dem Tüllenbereitstellungsmodul-Träger wird ein zusätzliches Modul - nämlich ein Adaptermodul - geschaffen, welches die Kopplung unterschiedlicher Tüllenbereitstellungsmoduls an die Tüllenbestückungsvorrichtung erlaubt. Die Aufnahme zum lösbaren Befestigen eines Tüllenbereitstellungsmoduls an dem Träger kann dabei so beschaffen sein, dass eine Befestigung unabhängig von der Art und der Grösse des Tüllenbereitstellungsmoduls möglich ist. Beispielsweise kann die Aufnahme eine einfache, standardisierte Montageschiene umfassen.

Die - vorzugsweise per Hand betätigbare - mechanische Kupplung ermöglicht ein schnelles An- bzw. Abkoppeln des Trägers an der Tüllenbestückungsvorrichtung. Gleichzeitig wird eine Verbindung geschaffen, über die Komponenten des Trägers mit elektrischer, pneumatischer oder hydraulischer Energie versorgt oder mit Steuersignalen angesteuert werden können.

Der Tüllenbereitstellungsmodul-Träger weist eine Basis, insbesondere in Form einer Plattform, eines Rahmens, eines Sockels oder eines Gestells, auf. Die Basis trägt die einzelnen Komponenten (mechanische Kupplung, Aufnahme, Schnittstelle(n), gegebenenfalls Antriebseinrichtung, Übergabeeinrichtung und/oder Positioniereinrichtung) des Tüllenbereitstellungsmodul-Trägers.

Unter einem Tüllenbereitstellungsmodul wird in diesem Zusammenhang ein Modul verstanden, welches Kabeltüllen - vorzugsweise vereinzelt - bereitstellt und welches mehrere Funktionen umfassen kann, insbesondere die Speicherung, Förderung und/oder Vereinzelung von Kabeltüllen. Das Tüllenbereitstellungsmodul könnte gleichermassen als Kabeltüllen-Bereitstellungsmodul bezeichnet werden. Das Tüllenbereitstellungsmodul wird daher in der Regel einen Tüllenspeicher, eine Fördereinrichtung und eine Vereinzelungseinrichtung umfassen.

Unter einer Tüllenbestückungsvorrichtung wird eine Vorrichtung verstanden, mit der Kabeltüllen auf Kabel aufgebracht und gegebenenfalls auch gleich am Kabel befestigt werden. Eine Tüllenbestückungsvorrichtung wird daher in der Regel eine Handhabungseinrichtung für das zu bestückende Kabel, insbesondere in Form eines Greifers oder einer Führung, und eine Handhabungseinrichtung, z. B. ebenfalls in Form eines Greifers, für die Kabeltülle aufweisen. Mittels entsprechendem Antrieb wird die Kabeltülle über das Kabel geschoben oder das Kabel in die Kabeltülle hinein geschoben.

Eine bevorzugte Ausführungsform zeichnet sich dadurch aus, dass der Tüllenbereitstellungsmodul-Träger zumindest eine Antriebseinrichtung zum Antreiben einer Förder- und/oder Vereinzelungseinrichtung des Tüllenbereitstellungsmoduls aufweist, wobei vorzugsweise die Antriebseinrichtung einen Motor und ein Antriebsrad umfasst und/oder in Form eines Trommelantriebes ausgebildet ist. Durch diese Massnahme können die Funktionalitäten des Tüllenbereitstellungsmoduls direkt über den Träger bedient werden. D. h., der Tüllenbereitstellungsmodul-Träger stellt nicht nur in mechanischer Hinsicht, sondern auch in funktioneller Hinsicht ein Adaptermodul dar. Die Antriebseinrichtung ist dabei derart ausgebildet, dass sie bei auf dem Träger befestigtem Tüllenbereitstellungsmodul mit der anzutreibenden Komponente des Tüllenbereitstellungsmoduls in Wirkverbindung steht (z. B. ein Antriebsrad der Antriebseinrichtung liegt gegen eine anzutreibende, drehbar gelagerte Trommel an).

Eine bevorzugte Ausführungsform zeichnet sich dadurch aus, dass der Tüllenbereitstellungsmodul-Träger eine Positioniereinrichtung, vorzugsweise in Form einer Zentriereinrichtung, zum Positionieren einer Tüllenzuführeinrichtung, insbesondere eines Linearförderers, des Tüllenbereitstellungsmoduls. Das Vorsehen einer Positioniereinrichtung ermöglicht die korrekte und genaue Ausrichtung der Tüllenzuführeinrichtung. Dadurch können unterschiedliche Tüllenbereitstellungsmoduls mittels des Trägers noch genauer und zuverlässiger an die Tüllenbestückungsvorrichtung angebunden werden.

Eine bevorzugte Ausführungsform zeichnet sich dadurch aus, dass die Positioniereinrichtung ein - vorzugsweise zulaufendes, insbesondere konisch, geformtes - Positionierelement aufweist, welches - vorzugsweise mittels eines Hebelmechanismus - aus einer Ruhestellung (z. B. in vertikaler Richtung) in eine Positionierstellung bewegbar ist. Die Positioniereinrichtung weist vorzugsweise eine Handhabe, insbesondere einen Griff, zur händischen Betätigung des Positionierelementes auf. In der Positionierstellung wirkt das Positionierelement mit der Tüllenzuführeinrichtung zusammen bzw. greift in eine entsprechende Ausnehmung derselben ein, wodurch ein exaktes Ausrichten ermöglicht wird.

Eine bevorzugte Ausführungsform zeichnet sich dadurch aus, dass Tüllenbereitstellungsmodul-Träger eine Übergabeeinrichtung zur Übergabe einer Tülle von einem Tüllenbereitstellungsmodul zu einer Tüllenbestückungsvorrichtung aufweist. Mit der Übergabeeinrichtung können Unterschiede in der Art und Dimensionierung verschiedener Tüllenbereitstellungsmoduls ausgeglichen werden.

Eine bevorzugte Ausführungsform zeichnet sich dadurch aus, dass die Übergabeeinrichtung einen Aktuator zum Entfernen einer Tülle von einer Tüllenzuführeinrichtung, insbesondere in Form eines Linearförderers, des Tüllenbereitstellungsmoduls aufweist. Der Aktuator kann z. B. derart ausgebildet sein, dass er eine auf der Tüllenzuführeinrichtung bewegte Kabeltülle durch ein Loch in der Tüllenzuführeinrichtung nach unten drückt, wodurch die Tülle von der Tüllenzuführeinrichtung entfernt wird.

Die Tüllenzuführeinrichtung des Tüllenbereitstellungsmoduls ist vorzugsweise als Linearförderer (insbesondere mit einem Schwingförderantrieb) bzw. in Form einer Führungsbahn ausgebildet.

Eine bevorzugte Ausführungsform zeichnet sich dadurch aus, dass die Übergabeeinrichtung eine Transporteinrichtung zum Bewegen einer Tülle aufweist, wobei vorzugsweise die Transporteinrichtung eine linear verfahrbare Aufnahme für eine Tülle aufweist, wobei vorzugsweise die Aufnahme auf einem linear geführten Schlitten angeordnet ist. Die von der Tüllenzuführeinrichtung geförderten Tüllen werden anschliessend mit der Transporteinrichtung des Trägers weitertransportiert und gelangen so in die Tüllenbestückungsvorrichtung. D. h., auch hinsichtlich des Transports der Kabeltüllen stellt der Träger einen Adapter dar.

Eine bevorzugte Ausführungsform zeichnet sich dadurch aus, dass die Transporteinrichtung mit dem Aktuator zusammenwirkt zum Aufnehmen und Weiterbewegen einer durch den Aktuator von einer Tüllenzuführeinrichtung des Tüllenbereitstellungsmoduls entfernten Tülle, wobei vorzugsweise ein mit einer Tülle zusammenwirkendes Bewegungselement des Aktuators oberhalb der Transporteinrichtung angeordnet ist. Der Aktuator entfernt eine einzelne Tülle von der Tüllenzuführeinrichtung des Tüllenbereitstellungsmoduls und sorgt dafür, dass die Tülle auf der Transporteinrichtung des Trägers landet.

Eine bevorzugte Ausführungsform zeichnet sich dadurch aus, dass der Aktuator zusammen mit der Aufnahme der Transporteinrichtung verfahrbar ist. Dadurch bleibt die relative Lage zwischen Aktuator und Aufnahme stets erhalten, wodurch eine zuverlässige Übergabe gewährleistet ist.

Eine bevorzugte Ausführungsform zeichnet sich dadurch aus, dass zumindest eine Energieversorgungsschnittstelle und/oder Signalübertragungsschnittstelle des Tüllenbereitstellungsmodul-Trägers mit der Antriebseinrichtung zum Antreiben einer Förder- und/oder Vereinzelungseinrichtung des Tüllenbereitstellungsmoduls verbunden ist und/oder dass zumindest eine Energieversorgungsschnittstelle und/oder Signalübertragungsschnittstelle des Tüllenbereitstellungsmodul-Trägers mit dem Aktuator und/oder der Transporteinrichtung verbunden ist.

Eine bevorzugte Ausführungsform zeichnet sich dadurch aus, dass zumindest eine Energieversorgungsschnittstelle und zumindest eine Signalübertragungsschnittstelle in einer Multifunktionskupplung, vorzugsweise in Form eines Verbindungssteckers oder einer Verbindungsbuchse, integriert sind, wobei vorzugsweise zumindest eine pneumatische Schnittstelle und zumindest eine elektrische Schnittstelle und zumindest eine signaltechnische Schnittstelle in der Multifunktionskupplung integriert sind. Durch die Multifunktionskupplung wird eine einfache und fehlerfreie Anbindung an die Tüllenbestückungsvorrichtung gewährleistet. Die Multifunktionskupplung ist vorzugsweise als Stecker oder Buchse an der Basis des Trägers fixiert.

Eine bevorzugte Ausführungsform zeichnet sich dadurch aus, dass die mechanische Kupplung einen Verriegelungsmechanismus und eine Handhabe, insbesondere einen Griff, zur händischen Betätigung des Verriegelungsmechanismus aufweist.

Eine bevorzugte Ausführungsform zeichnet sich dadurch aus, dass die Aufnahme zum lösbaren Befestigen eines Tüllenbereitstellungsmoduls an dem Tüllenbereitstellungsmodul-Träger eine Schiene, vorzugsweise eine Schiene mit T-förmigem oder schwalbenschwanzförmigem Querschnitt, umfasst.

Eine bevorzugte Ausführungsform zeichnet sich dadurch aus, dass die Tüllen-Transportrichtung der Transporteinrichtung in dieselbe Richtung weist, in die auch die zumindest eine Energieversorgungsschnittstelle und/oder die zumindest eine Signalübertragungsschnittstelle ausgerichtet ist.

Eine bevorzugte Ausführungsform zeichnet sich dadurch aus, dass die zumindest eine Energieversorgungsschnittstelle an einer ersten Seite des Tüllenbereitstellungsmodul-Trägers angeordnet ist und die Handhabe der mechanischen Kupplung im Bereich einer zweiten, der ersten Seite gegenüberliegenden Seite des Tüllenbereitstellungsmodul-Trägers angeordnet ist.

Das Ziel wird auch erreicht mit einer modulartig aufgebauten Kabelkonfektioniervorrichtung zur Bestückung von Kabeln mit Tüllen, gebildet aus
- einer Tüllenbestückungsvorrichtung,
- einem erfindungsgemässen Tüllenbereitstellungsmodul-Träger und
- einem Tüllenbereitstellungsmodul,
dadurch gekennzeichnet, dass der Tüllenbereitstellungsmodul-Träger mittels der mechanischen Kupplung an der Tüllenbestückungsvorrichtung lösbar befestigt ist und über die zumindest eine Energieversorgungsschnittstelle und/oder die zumindest eine Signalübertragungsschnittstelle an die Tüllenbestückungsvorrichtung angebunden ist, und dass ein Tüllenbereitstellungsmodul über die Aufnahme lösbar an dem Tüllenbereitstellungsmodul-Träger befestigt ist.

Eine bevorzugte Ausführungsform zeichnet sich dadurch aus, dass das Tüllenbereitstellungsmodul eine Tüllenförder- und/oder Tüllenvereinzelungseinrichtung aufweist, die durch die Antriebseinrichtung des Tüllenbereitstellungsmodul-Trägers antreibbar ist.

Eine bevorzugte Ausführungsform zeichnet sich dadurch aus, dass das Tüllenbereitstellungsmodul eine Tüllenzuführeinrichtung, insbesondere in Form eines Linearförderers, aufweist und die Übergabeeinrichtung des Tüllenbereitstellungsmodul-Trägers mit der Tüllenzuführeinrichtung zur Entfernung einer Tülle von der Tüllenzuführeinrichtung zusammenwirkt

Eine bevorzugte Ausführungsform zeichnet sich dadurch aus, dass das Tüllenbereitstellungsmodul eine Tüllenzuführeinrichtung, insbesondere in Form eines Linearförderers, aufweist und die Positioniereinrichtung des Tüllenbereitstellungsmodul-Trägers mit der Tüllenzuführeinrichtung zusammenwirkt.

Die Positioniereinrichtung ist vorzugsweise unterhalb der Tüllenzuführeinrichtung, besonders bevorzugt unterhalb des Aktuators bzw. des Bewegungselementes des Aktuators angeordnet. Besonders bevorzugt ist das Positionierelement in der Positionierstellung unterhalb eines - in der Tüllenzuführeinrichtung ausgebildeten - Loches (z. B. Durchgangsbohrung), durch welches der Aktuator die Tüllen nach unten drückt, angeordnet.

Eine bevorzugte Ausführungsform zeichnet sich dadurch aus, dass das die Tüllenbestückungsvorrichtung eine Steuerung aufweist, die dazu eingerichtet ist, über die zumindest eine Energieversorgungsschnittstelle und/oder die zumindest eine Signalübertragungsschnittstelle den Tüllenbereitstellungsmodul-Träger, insbesondere die Antriebseinrichtung zum Antreiben der Förder- und/oder Vereinzelungseinrichtung des Tüllenbereitstellungsmoduls und/oder den Aktuator zum Entfernen einer Tülle von der Tüllenzuführeinrichtung und/oder die Transporteinrichtung zum Bewegen einer Tülle anzusteuern.

Vorzugsweise umfasst die Tüllenbestückungsvorrichtung eine Übernahmeeinrichtung (z. B. einen Greifer), welche die Tüllen von der Transporteinrichtung übernehmen und dem weiteren Prozess (d. h. der Tüllenbestückung des Kabels) zuführt.

Eine bevorzugte Ausführungsform zeichnet sich dadurch aus, dass das Tüllenbereitstellungsmodul ein Tüllenreservoir (zum Speichern von Kabeltüllen) aufweist.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung beschrieben sind.

Die Bezugszeichenliste ist wie auch der technische Inhalt der Patentansprüche und Figuren Bestandteil der Offenbarung. Die Figuren werden zusammenhängend und übergreifend beschrieben. Gleiche Bezugszeichen bedeuten gleiche Bauteile, Bezugszeichen mit unterschiedlichen Indices geben funktionsgleiche oder ähnliche Bauteile an.

Es zeigen dabei:
- Fig. 1: eine Ausführungsform eines erfindungsgemässen Tüllenbereitstellungsmodul- Trägers,
- Fig. 2: den Tüllenbereitstellungsmodul-Träger aus Fig. 1 von der anderen Seite,
- Fig. 3: einen Tüllenbereitstellungsmodul-Träger mit daran montiertem Tüllenbereitstellungsmodul,
- Fig. 4: die Übergabevorrichtung des Tüllenbereitstellungsmodul-Trägers in vergrösserter Ansicht,
- Fig. 5: die Multifunktionskupplung des Tüllenbereitstellungsmodul-Trägers in vergrösserter Ansicht,
- Fig. 6: eine modulartig aufgebaute Kabelkonfektioniervorrichtung in schematischer Darstellung.

Fig. 1 und 2 zeigen - jeweils von verschiedenen Seiten - einen Tüllenbereitstellungsmodul-Träger 1 zum Anbinden eines Tüllenbereitstellungsmoduls 20 an eine Tüllenbestückungsvorrichtung 30 (siehe auch Fig. 6). Der Tüllenbereitstellungsmodul-Träger 1 umfasst eine Aufnahme 2 zum lösbaren Befestigen eines Tüllenbereitstellungsmoduls 10 an dem Träger 1. Die Aufnahme 2 kann z. B. eine Schiene 2a, vorzugsweise eine Schiene mit T-förmigem oder schwalbenschwanzförmigem Querschnitt, umfassen.

Eine mechanische Kupplung 3 dient dem lösbaren Befestigen des Trägers 1 an einer Tüllenbestückungsvorrichtung 30 (Fig. 6). Die mechanische Kupplung 3 kann einen Verriegelungsmechanismus 3a und eine Handhabe 3b, insbesondere einen Griff, zur händischen Betätigung des Verriegelungsmechanismus 3a aufweisen.

Der Träger 1 umfasst auch Energieversorgungsschnittstellen 4, vorzugsweise eine elektrische und/oder pneumatische Schnittstelle, und eine Signalübertragungsschnittstelle 5 zum Anbinden an die Tüllenbestückungsvorrichtung 30. Diese Schnittstellen 4, 5 sind insbesondere mit einer Antriebseinrichtung 6 des Trägers 1 (zum Antreiben einer Förder- und/oder Vereinzelungseinrichtung 21 des Tüllenbereitstellungsmoduls 20) und/oder mit einer Übergabeeinrichtung 13 des Trägers 1 (siehe Aktuator 15 bzw. Transporteinrichtung 17) verbunden. Diese Schnittstellen 4, 5 können in einer Multifunktionskupplung 18, vorzugsweise in Form eines Verbindungssteckers oder einer Verbindungsbuchse, - d. h., in einem gemeinsamen Gehäuse - integriert sein (siehe vergrösserte Darstellung aus Fig. 5). Z.B. können auch zumindest eine pneumatische Schnittstelle und zumindest eine elektrische Schnittstelle und zumindest eine signaltechnische Schnittstelle in der Multifunktionskupplung 18 integriert sein.

In der dargestellten Ausführungsform weist der Tüllenbereitstellungsmodul-Träger 1 zumindest eine Antriebseinrichtung 6 zum Antreiben einer Förder- und/oder Vereinzelungseinrichtung 21 des Tüllenbereitstellungsmoduls 20 auf. Die Antriebseinrichtung 6 kann einen Motor 7 und ein Antriebsrad 8 umfassen und/oder in Form eines Trommelantriebes ausgebildet sein.

Fig. 3 zeigt den Träger 1 mit daran befestigtem Tüllenbereitstellungsmodul 20. Die Befestigung des Tüllenbereitstellungsmoduls 20 kann auf einer Montageschiene 2a des Trägers 1 erfolgen, vorzugsweise mittels eines Spannhebels. In einem montierten Zustand kann das Tüllenbereitstellungsmodul 20 bzw. dessen Tüllenzuführeinrichtung 22 ein Spiel aufweisen, sodass eine nachfolgende Positionierung bzw. Feinjustierung möglich bzw. erforderlich ist.

Der Tüllenbereitstellungsmodul-Träger 1 aus den Figuren 1 bis 4 umfasst weiters eine Positioniereinrichtung 9, vorzugsweise in Form einer Zentriereinrichtung, zum Positionieren einer Tüllenzuführeinrichtung 22 (hier: ein Linearförderer) des Tüllenbereitstellungsmoduls 20. Eine solche Justierung bzw. Zentrierung der Tüllenzuführeinrichtung 20 dient der korrekten Ausrichtung, insbesondere relativ zu der weiter unten beschriebenen Übergabeeinrichtung 13.

Die Positioniereinrichtung 9 weist ein - nach oben hin zulaufendes (hier: konisch) geformtes - Positionierelement 10 auf, welches mittels eines Hebelmechanismus 11 aus einer Ruhestellung in eine Positionierstellung (hier von unten nach oben) bewegbar ist. Die Positioniereinrichtung 9 kann mittels einer Handhabe 12, insbesondere einem Griff, betätigt werden.

Der Positioniermechanismus kann in eine Zentrierposition gefahren werden. Über einen Federmechanismus wird der Positioniermechanismus in die beiden Endlagen gedrückt.

Über einen Hebelmechanismus wird das Positionierelement 10 nach oben in ein Loch (Durchgangsbohrung) der Tüllenzuführeinrichtung 22 gedrückt, wodurch die Tüllenzuführeinrichtung 22 positioniert wird. Der Hebel kann durch einen mechanischen Anschlag nur in der vorderen Position betätigt werden und ist über eine Lichtschranke überwacht. Das Loch bzw. die Durchgangsbohrung wird gleichzeitig zum Positionieren der Tüllenzuführeinrichtung 22 und zum Hindurchdrücken der Tüllen 14 genutzt. In der Positionierstellung sind das Positionierelement 10 und das Bewegungselement 16 des Aktuators 15 genau übereinander ausgerichtet.

Eine Übergabeeinrichtung 13 dient der Übergabe einer Kabeltülle 14 von einem Tüllenbereitstellungsmodul 20 zu einer Tüllenbestückungsvorrichtung 30. Die Übergabeeinrichtung 13 der dargestellten Ausführungsform umfasst einen Aktuator 15 zum Entfernen einer Tülle 14 von der Tüllenzuführeinrichtung 22 des Tüllenbereitstellungsmoduls 20. Weiters umfasst die Übergabeeinrichtung eine Transporteinrichtung 17 zum Bewegen einer Tülle 14. Die Transporteinrichtung 17 kann eine linear verfahrbare Aufnahme 17a für eine Tülle 14 aufweisen, wobei vorzugsweise die Aufnahme 17a auf einem linear geführten Schlitten 17b angeordnet ist.

Die Transporteinrichtung 17 wirkt mit dem Aktuator 15 zusammen, um so die durch den Aktuator 15 von der Tüllenzuführeinrichtung 22 entfernten Tüllen 14 aufnehmen und weiterbewegen zu können. Dabei ist vorzugsweise ein mit einer Tülle 14 zusammenwirkendes Bewegungselement 16 (z. B. in Form eines Stössels) des Aktuators 15 oberhalb der Transporteinrichtung 17 angeordnet (siehe Fig. 4). Das stösselförmige Bewegungselement 16 drückt eine Tülle 14 durch ein Loch in dem Linearförderer 22 direkt auf die Aufnahme 17a. Letztere wird dann entlang des dargestellten Pfeiles verschoben und bringt so die Tülle 14 zur Tüllenbestückungsvorrichtung 30 (Fig. 6). Der Aktuator 15 kann dabei derart angeordnet sein, dass er zusammen mit der Aufnahme 17a der Transporteinrichtung 17 verfahrbar ist.

Fig. 6 zeigt schliesslich eine modulartig aufgebaute Kabelkonfektioniervorrichtung zur Bestückung von Kabeln mit Tüllen. Dies umfasst eine Tüllenbestückungsvorrichtung 30 (welche die ankommenden Tüllen jeweils über ein Kabel oder ein Kabel in die jeweils ankommende Tülle schiebt), einen Tüllenbereitstellungsmodul-Träger 1 und ein Tüllenbereitstellungsmodul 20. Wie aus Fig. 6 zu sehen, ist der Tüllenbereitstellungsmodul-Träger 1 mittels der mechanischen Kupplung 3 an der Tüllenbestückungsvorrichtung 30 lösbar befestigt und über die zumindest eine Energieversorgungsschnittstelle 4 und/oder die zumindest eine Signalübertragungsschnittstelle 5 an die Tüllenbestückungsvorrichtung 30 angebunden. Das Tüllenbereitstellungsmodul 20 ist über die Aufnahme 2 lösbar an dem Tüllenbereitstellungsmodul-Träger 1 befestigt.

Das Tüllenbereitstellungsmodul 20 - wie in Fig. 3 gezeigt - weist eine Tüllenförder- und/oder Tüllenvereinzelungseinrichtung 21 auf, die durch die Antriebseinrichtung 6 des Tüllenbereitstellungsmodul-Trägers 1 antreibbar ist. Bei der Tüllenförder- und/oder Tüllenvereinzelungseinrichtung 21 kann es sich z. B. um einen Trommelförderer, der aus einer Trommel und auf der Innenwand der Trommel angeordneten Mitnehmern (z. B. Schaufeln) gebildet ist, handeln. Die Tüllenfördereinrichtung 21 fördert die Tüllen 14 aus einem Tüllenreservoir 23 auf die Zuführeinrichtung 22, wodurch gleichzeitig auch eine Vereinzelung der Tüllen 14 erfolgt. Alternativ könnte die Tüllenförder- und/oder Tüllenvereinzelungseinrichtung 21 auch in Form eines Förderbandes ausgebildet sein. Beliebige andere Ausgestaltungen wären hier möglich.

Die Tüllenzuführeinrichtung 22 (hier ein Linearförderer) wirkt mit der Übergabeeinrichtung 13 des Tüllenbereitstellungsmodul-Trägers 1 zur Entfernung der Tüllen 14 von der Tüllenzuführeinrichtung 22 zusammen.

Fig. 3 zeigt, dass die Positioniereinrichtung 9 des Tüllenbereitstellungsmodul-Trägers 1 unterhalb der Tüllenzuführeinrichtung 22 angeordnet ist und der Positionierstellung (d. h., wenn das Positionierelement 10 nach oben gedrückt wird) zusammenwirkt.

Fig. 6 zeigt auch, dass die Tüllenbestückungsvorrichtung 30 eine Steuerung 31 aufweist, die dazu eingerichtet ist, über die zumindest eine Energieversorgungsschnittstelle 4 und/oder die zumindest eine Signalübertragungsschnittstelle 5 den Tüllenbereitstellungsmodul-Träger 1, insbesondere die Antriebseinrichtung 6 zum Antreiben der Förder- und/oder Vereinzelungseinrichtung 21 des Tüllenbereitstellungsmoduls 20 und/oder den Aktuator 15 zum Entfernen einer Tülle 14 von der Tüllenzuführeinrichtung 22 und/oder die Transporteinrichtung 17 zum Bewegen einer Tülle 14 anzusteuern.

Wenn die Tülle 14 durch die Transporteinrichtung 17 in Richtung Tüllenbestückungsvorrichtung 30 kann dort eine Übernahmeeinrichtung 32 (Fig. 6), z. B. ein Greifer, die Tülle von der Aufnahme 17a übernehmen und dem weiteren Prozess (d. h., der Tüllenbestückung des Kabels) zuführen.

Die Erfindung ist nicht auf die beschriebenen Ausführungsformen und die darin hervorgehobenen Aspekte beschränkt. Vielmehr ist innerhalb des Erfindungsgedankens eine Vielzahl von Abwandlungen möglich, die im Rahmen fachmännischen Handelns liegen. Ebenso ist es möglich, durch Kombination der genannten Mittel und Merkmale weitere Ausführungsvarianten zu realisieren, ohne den Rahmen der Erfindung zu verlassen.

### Bezugszeichenliste

- 1: Tüllenbereitstellungsmodul-Träger
- 2: Aufnahme
- 2a: Schiene
- 3: mechanische Kupplung
- 3a: Verriegelungsmechanismus
- 3b: Handhabe
- 4: Energieversorgungsschnittstelle
- 5: Signalübertragungsschnittstelle
- 6: Antriebseinrichtung
- 7: Motor
- 8: Antriebsrad
- 9: Positioniereinrichtung
- 10: Positionierelement
- 11: Hebelmechanismus
- 12: Handhabe
- 13: Übergabeeinrichtung
- 14: Tülle
- 15: Aktuator
- 16: Bewegungselement
- 17: Transporteinrichtung
- 17a: Aufnahme
- 17b: Schlitten
- 18: Multifunktionskupplung
- 19: Basis
- 20: Tüllenbereitstellungsmodul
- 21: Förder- und/oder Vereinzelungseinrichtung
- 22: Tüllenzuführeinrichtung
- 23: Tüllenreservoir
- 30: Tüllenbestückungsvorrichtung
- 31: Steuerung
- 32: Übernahmeeinrichtung

## Patentansprüche

1. Tüllenbereitstellungsmodul-Träger (1) zum Anbinden eines Tüllenbereitstellungsmoduls (20) an eine Tüllenbestückungsvorrichtung (30), **dadurch gekennzeichnet, dass** der Tüllenbereitstellungsmodul-Träger (1)
- eine Aufnahme (2) zum lösbaren Befestigen eines Tüllenbereitstellungsmoduls (20) an dem Träger (1),
- eine mechanische Kupplung (3) zum lösbaren Befestigen des Trägers (1) an einer Tüllenbestückungsvorrichtung (30) und
- zumindest eine Energieversorgungsschnittstelle (4), vorzugsweise eine elektrische und/oder pneumatische Schnittstelle, und/oder zumindest eine Signalübertragungsschnittstelle (5) zum Anbinden an die Tüllenbestückungsvorrichtung (30)
umfasst.

2. Tüllenbereitstellungsmodul-Träger nach Anspruch 1, **dadurch gekennzeichnet, dass** der Tüllenbereitstellungsmodul-Träger (1) zumindest eine Antriebseinrichtung (6) zum Antreiben einer Förder- und/oder Vereinzelungseinrichtung (21) des Tüllenbereitstellungsmoduls (20) aufweist, wobei vorzugsweise die Antriebseinrichtung (6) einen Motor (7) und ein Antriebsrad (8) umfasst und/oder in Form eines Trommelantriebes ausgebildet ist.

3. Tüllenbereitstellungsmodul-Träger nach Anspruch 1 oder 2, **dadurch gekennzeichnet, dass** der Tüllenbereitstellungsmodul-Träger (1) eine Positioniereinrichtung (9), vorzugsweise in Form einer Zentriereinrichtung, zum Positionieren einer Tüllenzuführeinrichtung (22), insbesondere eines Linearförderers, des Tüllenbereitstellungsmoduls (20).

4. Tüllenbereitstellungsmodul-Träger nach einem der vorhergehenden Ansprüche, **dadurch gekennzeichnet, dass** die Positioniereinrichtung (9) ein - vorzugsweise zulaufendes, insbesondere konisch, geformtes - Positionierelement (10) aufweist, welches - vorzugsweise mittels eines Hebelmechanismus (11) - aus einer Ruhestellung in eine Positionierstellung bewegbar ist, wobei vorzugsweise die Positioniereinrichtung (9) eine Handhabe (12), insbesondere einen Griff, zur händischen Betätigung des Positionierelementes (9) aufweist.

5. Tüllenbereitstellungsmodul-Träger nach einem der vorhergehenden Ansprüche, **dadurch gekennzeichnet, dass** Tüllenbereitstellungsmodul-Träger (1) eine Übergabeeinrichtung (13) zur Übergabe einer Tülle (14) von einem Tüllenbereitstellungsmodul (20) zu einer Tüllenbestückungsvorrichtung (30) aufweist.

6. Tüllenbereitstellungsmodul-Träger nach einem der vorhergehenden Ansprüche, **dadurch gekennzeichnet, dass** die Übergabeeinrichtung (13) einen Aktuator (15) zum Entfernen einer Tülle (14) von einer Tüllenzuführeinrichtung (22), insbesondere in Form eines Linearförderers, des Tüllenbereitstellungsmoduls (20) aufweist.

7. Tüllenbereitstellungsmodul-Träger nach einem der vorhergehenden Ansprüche, **dadurch gekennzeichnet, dass** die Übergabeeinrichtung eine Transporteinrichtung (17) zum Bewegen einer Tülle (14) aufweist, wobei vorzugsweise die Transporteinrichtung (17) eine linear verfahrbare Aufnahme (17a) für eine Tülle (14) aufweist, wobei vorzugsweise die Aufnahme (17a) auf einem linear geführten Schlitten (17b) angeordnet ist.

8. Tüllenbereitstellungsmodul-Träger nach einem der vorhergehenden Ansprüche, **dadurch gekennzeichnet, dass** die Transporteinrichtung (17) mit dem Aktuator (15) zusammenwirkt zum Aufnehmen und Weiterbewegen einer durch den Aktuator (15) von einer Tüllenzuführeinrichtung (22) des Tüllenbereitstellungsmoduls (20) entfernten Tülle (14), wobei vorzugsweise ein mit einer Tülle (14) zusammenwirkendes Bewegungselement (16) des Aktuators (15) oberhalb der Transporteinrichtung (17) angeordnet ist.

9. Tüllenbereitstellungsmodul-Träger nach einem der vorhergehenden Ansprüche, **dadurch gekennzeichnet, dass** der Aktuator (15) zusammen mit der Aufnahme (17a) der Transporteinrichtung (17) verfahrbar ist.

10. Tüllenbereitstellungsmodul-Träger nach einem der vorhergehenden Ansprüche, **dadurch gekennzeichnet, dass** zumindest eine Energieversorgungsschnittstelle (4) und/oder Signalübertragungsschnittstelle (5) des Tüllenbereitstellungsmodul-Trägers (1) mit der Antriebseinrichtung (6) zum Antreiben einer Förder- und/oder Vereinzelungseinrichtung (21) des Tüllenbereitstellungsmoduls (20) verbunden ist und/oder dass zumindest eine Energieversorgungsschnittstelle (4) und/oder Signalübertragungsschnittstelle (5) des Tüllenbereitstellungsmodul-Trägers (1) mit dem Aktuator (15) und/oder der Transporteinrichtung (17) verbunden ist.

11. Tüllenbereitstellungsmodul-Träger nach einem der vorhergehenden Ansprüche, **dadurch gekennzeichnet, dass** zumindest eine Energieversorgungsschnittstelle (4) und zumindest eine Signalübertragungsschnittstelle (5) in einer Multifunktionskupplung (18), vorzugsweise in Form eines Verbindungssteckers oder einer Verbindungsbuchse, integriert sind, wobei vorzugsweise zumindest eine pneumatische Schnittstelle und/oder zumindest eine elektrische Schnittstelle und/oder zumindest eine signaltechnische Schnittstelle in der Multifunktionskupplung (18) integriert sind.

12. Tüllenbereitstellungsmodul-Träger nach einem der vorhergehenden Ansprüche, **dadurch gekennzeichnet, dass** die mechanische Kupplung (3) einen Verriegelungsmechanismus (3a) und eine Handhabe (3b), insbesondere einen Griff, zur händischen Betätigung des Verriegelungsmechanismus (3a) aufweist.

13. Tüllenbereitstellungsmodul-Träger nach Anspruch 8, **dadurch gekennzeichnet, dass** die Aufnahme (2) zum lösbaren Befestigen eines Tüllenbereitstellungsmoduls (20) an dem Tüllenbereitstellungsmodul-Träger (1) eine Schiene (2a), vorzugsweise eine Schiene mit T-förmigem oder schwalbenschwanzförmigem Querschnitt, umfasst.

14. Modulartig aufgebaute Kabelkonfektioniervorrichtung zur Bestückung von Kabeln mit Tüllen, gebildet aus
- einer Tüllenbestückungsvorrichtung (30),
- einem Tüllenbereitstellungsmodul-Träger (1) nach einem der vorhergehenden Ansprüche und
- einem Tüllenbereitstellungsmodul (20),
**dadurch gekennzeichnet, dass** der Tüllenbereitstellungsmodul-Träger (1) mittels der mechanischen Kupplung (3) an der Tüllenbestückungsvorrichtung (30) lösbar befestigt ist und über die zumindest eine Energieversorgungsschnittstelle (4) und/oder die zumindest eine Signalübertragungsschnittstelle (5) an die Tüllenbestückungsvorrichtung (30) angebunden ist, und dass das Tüllenbereitstellungsmodul (20) über die Aufnahme (2) lösbar an dem Tüllenbereitstellungsmodul-Träger (1) befestigt ist.

15. Kabelkonfektioniervorrichtung nach Anspruch 16, **dadurch gekennzeichnet, dass** das Tüllenbereitstellungsmodul (20) eine Tüllenförder- und/oder Tüllenvereinzelungseinrichtung (21) aufweist, die durch die Antriebseinrichtung (6) des Tüllenbereitstellungsmodul-Trägers (1) antreibbar ist, **und/oder dass** das Tüllenbereitstellungsmodul (20) eine Tüllenzuführeinrichtung (22), insbesondere in Form eines Linearförderers, aufweist und die Übergabeeinrichtung (13) des Tüllenbereitstellungsmodul-Trägers (1) mit der Tüllenzuführeinrichtung (22) zur Entfernung einer Tülle (14) von der Tüllenzuführeinrichtung (22) zusammenwirkt **und/oder dass** das Tüllenbereitstellungsmodul (20) eine Tüllenzuführeinrichtung (22), insbesondere in Form eines Linearförderers, aufweist und die Positioniereinrichtung (9) des Tüllenbereitstellungsmodul-Trägers (1) mit der Tüllenzuführeinrichtung (22) zusammenwirkt **und/oder dass** die Tüllenbestückungsvorrichtung (30) eine Steuerung (31) aufweist, die dazu eingerichtet ist, über die zumindest eine Energieversorgungsschnittstelle (4) und/oder die zumindest eine Signalübertragungsschnittstelle (5) den Tüllenbereitstellungsmodul-Träger (1), insbesondere die Antriebseinrichtung (6) zum Antreiben der Förder- und/oder Vereinzelungseinrichtung (21) des Tüllenbereitstellungsmoduls (20) und/oder den Aktuator (15) zum Entfernen einer Tülle (14) von der Tüllenzuführeinrichtung (22) und/oder die Transporteinrichtung (17) zum Bewegen einer Tülle (14) anzusteuern,
**und/oder dass** das Tüllenbereitstellungsmodul (20) ein Tüllenreservoir (23) aufweist.
